# EUROPÄISCHE PATENTSCHRIFT

(11) **EP 3 051 140 B1**
(45) Veröffentlichungstag und Bekanntmachung des Hinweises auf die Patenterteilung: **10.01.2018**
(21) Anmeldenummer: 15153125.8
(22) Anmeldetag: 29.01.2015
(51) Int. Cl.: F04D 19/04, F04D 29/02, F04D 29/54

(54) **STATORSCHEIBE FÜR EINE VAKUUMPUMPE**
STATOR DISC FOR A VACUUM PUMP
DISQUE DE STATOR POUR UNE POMPE À VIDE

(43) Veröffentlichungstag der Anmeldung: 03.08.2016
(73) Patentinhaber: PFEIFFER VACUUM GMBH, 35614 Asslar (DE)
(72) Erfinder: Antonacci, Marco, 35585 Wetzlar (DE); Gilbrich, Sönke, 35753 Greifenstein (DE); Schmitz, Miriam, 35398 Gießen (DE)
(74) Vertreter: Manitz Finsterwald Patentanwälte PartmbB

(56) Entgegenhaltungen:
- EP-A2- 1 600 639
- EP-A2- 1 731 766
- EP-A2- 1 918 588
- EP-A2- 2 458 222
- DE-T2- 69 101 455

## Beschreibung

Die vorliegende Erfindung betrifft eine Statorscheibe für eine Vakuumpumpe, insbesondere für eine Turbomolekularpumpe. Sie betrifft ferner ein Verfahren zur Herstellung einer solchen Statorscheibe sowie eine Vakuumpumpe, insbesondere Turbomolekularpumpe.

Vakuumpumpen wie zum Beispiel Turbomolekularpumpen werden in unterschiedlichen Bereichen der Technik eingesetzt, um ein für einen jeweiligen Prozess notwendiges Vakuum zu schaffen. Turbomolekularpumpen umfassen einen Stator mit mehreren in Richtung einer Rotorachse aufeinanderfolgenden Statorscheiben, und einen relativ zu dem Stator um die Rotorachse drehbar gelagerten Rotor, der eine Rotorwelle und mehrere auf der Rotorwelle angeordnete, in axialer Richtung aufeinanderfolgende und zwischen den Statorscheiben angeordnete Rotorscheiben umfasst, wobei die Statorscheiben und die Rotorscheiben jeweils eine pumpaktive Struktur aufweisen.

Je größer der Rotordurchmesser von Vakuumpumpen bzw. Turbomolekularpumpen wird, desto größer werden bei plötzlichem Gaseinbruch auch die auf die Rotor- und Statorscheiben einwirkenden Druckkräfte. Diese dürfen nun aber auch in einem solchen Fall nicht so weit durchbiegen, dass es zu einem Kontakt zwischen Rotor und Stator kommt. Daher ist es erforderlich, bei aus Blech gefertigten geblechten Statorscheiben eine entsprechend große Blechdicke zu wählen, um die nötige Steifigkeit zu erhalten. Unter "geblechten" Statorscheiben sind im Rahmen dieser Offenbarung insbesondere solche Statorscheiben zu verstehen, die aus einem Blech herausgestanzt und insbesondere nicht durch Heraussägen aus einem Blech erhalten worden sind.

Bedingt durch die entsprechende größere Blechdicke sind die bisher üblichen Maßnahmen zur Versteifung der Statorscheiben, beispielsweise eine jeweilige Bördelung, nicht mehr realisierbar. Verzieht sich nun aber eine Statorscheibe beim erforderlichen Verschränken der Statorschaufeln, so sind die üblichen Methoden zum Richten der Schaufeln im Anschluss an das Schränken nicht mehr anwendbar.

Da beim Schränkprozess Spannungen in der Statorscheibe entstehen, ist ein anschließender Richtvorgang jedoch erforderlich. Die beim Schränken der Statorschaufeln auftretenden Spannungen sind darauf zurückzuführen, dass sich die einzelnen Statorschaufeln bei der Torsion nur elastisch verformen und die Schaufeln daher bestrebt sind, nach dem Schränkvorgang wieder in ihre Ursprungsform zurückzukehren. Der Innenring einer jeweiligen Statorscheibe wird dadurch derart verdreht, dass die Statorscheibe aufgrund der sich insgesamt einstellenden Unebenheit nicht mehr verwendbar ist. Auch ein Nachpressen oder ein Erhöhen des Drucks beim Schränkvorgang führen zu keinem besseren Ergebnis.

Die unerwünschte Verformung bzw. Unebenheit der Statorscheibe entsteht hauptsächlich dadurch, dass den Statorschaufeln durch den Schränkvorgang eine innere Spannung durch Torsion aufgeprägt wird, die bei gleichzeitiger starrer Anbindung der Statorschaufeln über Stege an einen Innen- und Außenring zur Verformung dieser Ringe führt.

In der EP 1 731 766 A2 ist eine Statorscheibe für eine Turbomolekularpumpe mit den Merkmalen des Oberbegriffs des Anspruchs 1 beschrieben, die aus zwei Halbschalen besteht, die bei der Montage in der Turbomolekularpumpe jeweils von einer Seite um die Welle des Rotors gelegt werden. Die Statorscheibe weist einen Außenring, an dem sie im Gehäuse der Turbomolekularpumpe gehalten wird, und einen Innenring auf. Zwischen den Ringen ist eine Mehrzahl von Schaufeln angeordnet, die dadurch entstanden sind, dass im Vollmaterial im Wesentlichen radiale Schlitze sowie Schlitze in Umfangsrichtung erzeugt werden. Durch die Erzeugung der Schlitze entstehen an den Verbindungsstellen zwischen den Ringen an den Schaufeln Stege. Die radialen Schlitze sind nicht durchgehend, so dass für jede der beiden die Statorscheibe bildenden Halbscheiben ein zusammenhängender Außenring verbleibt.

In der EP 1 918 588 A2 ist eine Statorscheibe für eine Turbomolekularpumpe beschrieben, die in zwei Hälften geteilt ist, so dass Innenring und Außenring durch diese Unterteilung Kreisbogenabschnitte bilden. Auch in diesem Fall besitzen die beide Statorhalbscheiben jeweils wieder zusammenhängende Außenringe. Am Außenrand eines jeweiligen Außenrings sind in Umfangsrichtung verteilte, aus der Scheibenebene herausgestellte Laschen angeordnet. Dies ändert nichts daran, dass der jeweilige radial weiter innenliegende Außenring einen durchgehenden zusammenhängenden Ringabschnitt bildet.

In der EP 1 600 639 A2 ist ebenfalls wieder eine lediglich in zwei Hälften unterteilte Statorstufe für eine Turbomolekularpumpe beschrieben, bei der eine jeweilige Hälfte der Statorstufe einen zusammenhängenden Außenring bzw. zusammenhängenden äußeren Ringabschnitt aufweist.

In der EP 2 458 222 A2 ist eine Turbomolekularpumpe beschrieben, deren Statorscheiben ebenfalls jeweils wieder in eine erste und eine zweite Teilscheibe unterteilt sind. Die beiden Teilscheiben sind jeweils wieder mit einem durchgehenden, zusammenhängenden äußeren Tragringabschnitt versehen.

In der DE 691 01 455 T2 ist ein Stator für eine Turbomolekularpumpe beschrieben, dessen Statorscheiben jeweils aus zwei getrennten, halbkreisförmigen Teilen bestehen. Auch im vorliegenden Fall besitzen diese halbkreisförmigen Statorscheibenteile jeweils wieder durchgehende, halbkreisförmige äußere Ränder.

Der Erfindung liegt die Aufgabe zugrunde, eine Statorscheibe für eine Vakuumpumpe, insbesondere für eine Turbomolekularpumpe, sowie ein Verfahren zur Herstellung einer solchen Statorscheibe anzugeben, mit denen die zuvor genannten Probleme beseitigt sind. Dabei soll die Statorscheibe insbesondere auch dann, wenn sie als geblechte Statorscheibe aus einem dickeren Blech gefertigt wird, zumindest im Wesentlichen frei von inneren Spannungen bleiben.

Die Aufgabe wird erfindungsgemäß durch eine Statorscheibe mit den Merkmalen des Anspruchs 1 sowie ein Verfahren mit den Merkmalen des Anspruchs 6 gelöst. Bevorzugte Ausführungsformen der erfindungsgemäßen Statorscheibe sowie bevorzugte Ausgestaltungen des erfindungsgemäßen Verfahrens ergeben sich aus den Unteransprüchen, der vorliegenden Beschreibung sowie der Zeichnung.

Die erfindungsgemäße Statorscheibe für eine Vakuumpumpe, insbesondere für eine Turbomolekularpumpe, umfasst einen Innenring und einen Außenring sowie zwischen diesen angeordnete Statorschaufeln, die jeweils über Stege mit dem Innenring und dem Außenring verbunden sind. Dabei ist die Statorscheibe als geblechte Statorscheibe mit geschränkten Statorschaufeln und einem in Umfangsrichtung in eine Anzahl von voneinander getrennten Kreisringausschnitten unterteilten Außenring ausgeführt. Die Anzahl der Kreisringausschnitte entspricht entweder der Anzahl der Statorschaufeln, d.h. für jede Statorschaufel ist ein Kreisringausschnitt vorgesehen, oder eine Unterteilung des Außenrings erfolgt nur an jeder zweiten Statorschaufel.

Der Begriff "Kreisringausschnitt" ist breit und allgemein im Sinne von "Segment" zu verstehen, d.h. die den Außenring bildenden Segmente müssen nicht im geometrisch strengen Sinne Teile eines Kreisringes sein.

Aufgrund der erfindungsgemäßen Ausbildung kann eine jeweilige Statorscheibe nunmehr auch aus einem dickeren Blech hergestellt werden. So bleibt die Statorscheibe auch dann, wenn sie als geblechte Statorscheibe aus einem dickeren Blech gefertigt wird, zumindest im Wesentlichen frei von inneren Spannungen. Da der Außenring der Statorscheibe unterteilt ist, entweder in eine der Anzahl der Statorschaufeln entsprechende Anzahl von voneinander getrennten Kreisringausschnitten oder Segmenten oder nur an jeder zweiten Statorschaufel, können die mit dem Schränken der Statorschaufeln in die Schaufeln eingebrachten Spannungen anschließend wieder abgebaut werden. Dadurch können die Statorschaufeln jeweils wieder in ihre Ursprungsform zurückdrehen. Dabei bleiben die Winkel zwischen dem Innenring und den inneren Schaufelkanten sowie die Winkel zwischen dem Außenring und den äußeren Schaufelkanten und somit die Torsion der Stege, die die Schaufeln an den Innen- und Außenring anbinden, zumindest im Wesentlichen konstant auf dem gewünschten Wert. Der sich an den Schränkprozess anschließende Richtvorgang kann sich auf die Torsion der Schaufeln begrenzen. Die Torsion der Stege bleibt dabei unberührt. Damit sind insbesondere auch dickere geblechte Statorscheiben realisierbar. Auch bei Vakuumpumpen bzw. Turbomolekularpumpen mit größerem Rotordurchmesser können somit durch den Einsatz dickerer und entsprechend steiferer geblechter Statorscheiben die Herstellungskosten minimiert werden. Da sich die elastischen Verformungen sofort nach dem Richtvorgang wieder abbauen können, ist ausgeschlossen, dass sich solche Spannungen wärmebedingt in der Pumpe während des Betriebs abbauen und zu ungewollten Verformungen der Statorscheibe führen. Eine weitere Kosteneinsparung ergibt sich dadurch, dass lediglich ein einziges Richtwerkzeug benötigt wird.

Die Dicke bzw. Blechdicke der Statorscheibe beträgt vorzugsweise mehr als 0,5mm und insbesondere mehr als 1,0mm. Bevorzugt beträgt die Dicke ungefähr 1,5mm. Die Erfindung kommt grundsätzlich aber auch für aus dünneren Blechen hergestellte Statorscheiben in Frage. Erfindungsgemäße Statorscheiben können zudem auch Dicken aufweisen, die über 1,5mm liegen.

Bevorzugt sind die voneinander getrennten Kreisringausschnitte des Außenrings jeweils über zumindest einen Steg mit einer Statorschaufel verbunden.

Von Vorteil ist insbesondere auch, wenn die voneinander getrennten Kreisringausschnitte des Außenrings jeweils radial mit einer Statorschaufel ausgerichtet sind.

Die in Umfangsrichtung aufeinanderfolgenden Kreisringausschnitte des Außenrings sind bevorzugt durch radiale Schlitze voneinander getrennt.

Mit der üblichen Lagerung der Statorscheiben in einem Distanzringpaket der Vakuumpumpe bzw. Turbomolekularpumpe ist trotz der Unterteilung der Statorscheiben in Kreisringausschnitte nach wie vor eine flächige Anbindung der Außenringe und damit eine optimale thermische Anbindung der Statorscheiben an das Statorgehäuse sichergestellt.

Durch die Fixierung einer jeweiligen Statorscheibe durch Distanzringe an deren Außenring ergeben sich trotz des in Kreisringausschnitte unterteilen Außenrings zumindest im Wesentlichen auch keine Einbußen hinsichtlich der Steifigkeit.

Das erfindungsgemäße Verfahren zur Herstellung einer Statorscheibe für eine Vakuumpumpe, insbesondere für eine Turbomolekularpumpe, zeichnet sich dadurch aus, dass die Statorscheibe aus einem durch ein Blech gebildeten Grundkörper als geblechte Statorscheibe mit einem Innenring, einem Außenring sowie zwischen diesen angeordneten Statorschaufeln gefertigt wird, die jeweils über Stege mit dem Innenring und dem Außenring verbunden sind, wobei der Außenring der Statorscheibe in Umfangsrichtung in eine der Anzahl der Statorschaufeln entsprechende Anzahl von voneinander getrennten Kreisringausschnitten oder nur an jeder zweiten Statorschaufel unterteilt wird, die Statorschaufeln geschränkt werden und die Statorschaufeln anschließend gerichtet werden, um den gewünschten Schränkwinkel der Statorschaufeln einzustellen und die voneinander getrennten Kreisringabschnitte des Außenrings in deren Ausgangslage zurückzuführen, in der sie zumindest im Wesentlichen wieder zueinander parallel in einer gemeinsamen Ebene liegen.

Insbesondere kann durch die Schränkung der Statorschaufeln auch die Schaufelhöhe auf einen jeweils gewünschten Wert eingestellt werden.

Indem die starre Anbindung der Statorschaufeln an den Außenring aufgehoben wird, können sich die tordierten Statorschaufeln nach dem Schränken entspannen, womit die gewünschte Ebenheit der Statorscheibe erreicht wird. Die einzelnen Kreisringabschnitte des Außenrings können wieder in ihre Ursprungsform zurückdrehen. Dabei bleiben der Winkel zwischen dem Innenring und der inneren Schaufelkante und der Winkel zwischen dem Außenring und der äußeren Schaufelkante und damit die Torsion der Stege, die die Statorschaufeln an den Innen- und Außenring anbinden, zumindest im Wesentlichen konstant auf dem gewünschten Wert. Der darauffolgende Richtvorgang kann sich auf die Torsion der Statorschaufeln beschränken, wodurch die jeweils gewünschten Winkel erhalten werden. Die Statorscheiben können somit auch aus relativ dicken Blechen mit einer Dicke von z.B. 1 mm oder 1,5mm gefertigt werden, so dass auch bei Vakuumpumpen bzw. Turbomolekularpumpen mit größeren Rotordurchmessern die Herstellungskosten durch den Einsatz geblechter Statorscheiben minimiert werden. Da sich alle elastischen Verformungen sofort nach dem Richtvorgang wieder abbauen können, sind die Statorscheiben schließlich frei von Spannungen. Damit ist ausgeschlossen, dass sich wärmebedingt in der Pumpe im Betrieb Spannungen abbauen können und zu ungewollten Verformungen der Statorscheibe führen. Zudem wird lediglich ein Richtwerkzeug benötigt, was zu einer weiteren Minimierung der Kosten beiträgt.

Mit der aufgehobenen starren Anbindung der Statorschaufeln an den Außenring und der damit einhergehenden Entspannung der tordierten Statorschaufeln entsteht nach dem Richtvorgang die gewünschte Ebenheit der Statorscheibe. Mit der üblichen Fixierung einer jeweiligen Statorscheibe durch Distanzringe an deren Außenring ergibt sich trotz des unterteilten Außenrings weiterhin eine flächige Anbindung des Außenrings im jeweiligen Distanzringpaket der Vakuumpumpe bzw. Turbomolekularpumpe, womit insbesondere auch eine optimale thermische Anbindung gewährleistet wird.

Der Außenring der Statorscheibe kann sowohl vor als auch nach dem Schränken der Statorschaufeln in die voneinander getrennten Kreisringausschnitte unterteilt werden.

Das Richten der Statorschaufeln erfolgt vorteilhafterweise unter Aufrechterhaltung der mit dem Schränken der Statorschaufeln bewirkten Torsion der Stege.

Gemäß einer bevorzugten praktischen Ausgestaltung des erfindungsgemäßen Verfahrens werden zum Richten der Statorschaufeln die dem Innenring benachbarten Kanten der Statorschaufeln jeweils durch insbesondere zwei punktförmige Elemente eines Richtwerkzeugs fixiert und an den dem Außenring benachbarten Kanten der Statorschaufeln jeweils insbesondere zwei punktförmige Elemente des Richtwerkzeugs positioniert, über die durch axialen Druck die erforderliche Torsion der Statorschaufeln herbeigeführt wird.

Dabei werden zur Einstellung des gewünschten Schränkwinkels der Statorschaufeln sowie zum Zurückführen der voneinander getrennten Kreisringabschnitte des Außenrings in deren Ausgangslage die Statorschaufeln beim Richten bevorzugt leicht überdreht.

Die Statorscheibe kann insbesondere durch Stanzen, Schneiden, Lasern, Fräsen oder Sägen in die voneinander getrennten Kreisringausschnitte unterteilt werden.

Bevorzugt wird der Außenring der Statorscheibe durch Ausbilden von schlitzartigen radialen Aussparungen in die in Umfangsrichtung aufeinanderfolgenden Kreisringausschnitte unterteilt.

Mit der üblichen Fixierung einer jeweiligen Statorscheibe durch Distanzringe ergeben sich auch durch die Unterteilung des Außenrings praktisch keine Einbußen hinsichtlich der Steifigkeit der Statorscheibe gegen ein Durchbiegen. Zur Stabilisierung der Statorscheibe können die in Umfangsrichtung aufeinanderfolgenden Kreisringausschnitte der Statorscheibe jedoch nach dem Richten der Statorschaufeln beispielsweise durch Nieten, Schweißen, Umspritzen mit Kunststoff oder dergleichen behandelt bzw. bearbeitet werden. Dabei können die Segmente auch wieder miteinander verbunden werden, wobei aber eine derartige Wiedervereinigung nicht zwingend ist.

Die erfindungsgemäße Vakuumpumpe, insbesondere Turbomolekularpumpe, umfasst einen Stator mit mehreren in Richtung einer Rotorachse aufeinanderfolgenden Statorscheiben und einen relativ zum Rotor um die Rotorachse drehbar gelagerten Rotor, der eine Rotorwelle und mehrere auf der Rotorwelle angeordnete, in axialer Richtung aufeinanderfolgende und zwischen Statorscheiben angeordnete Rotorscheiben umfasst, wobei die Statorscheiben und die Rotorscheiben jeweils eine pumpaktive Struktur aufweisen und als Statorscheiben erfindungsgemäße Statorscheiben vorgesehen sind.

Die Statorscheiben können insbesondere jeweils aus teilkreisförmigen Teilen bestehen, wobei sie bevorzugt jeweils aus zwei halbkreisförmigen Teilen bestehen.

Mit der erfindungsgemäßen Lösung können nunmehr problemlos auch aus dickerem Blech gefertigte Statorscheiben eingesetzt werden, womit dem Umstand Rechnung getragen werden kann, dass mit wachsendem Durchmesser der Statorscheiben von Vakuumpumpen und insbesondere Turbomolekularpumpen bei gleichem Druck die auf die Statorscheiben wirkenden Druckkräfte stark ansteigen, was zur Folge hat, dass bei größeren Pumpen dickeres Material verwendet werden muss, als dies bisher bei kleineren Pumpen der Fall war. Aufgrund der erfindungsgemäßen Lösung müssen anders als bisher keine relativ teuren Statorscheiben mehr eingesetzt werden. Diese können nunmehr durch geblechte Statorscheiben ersetzt werden, womit die Kosten deutlich minimiert werden. Die geblechten Statorscheiben können nunmehr eine entsprechende Stärke, beispielsweise auch eine Stärke im Bereich von 1,5 mm, aufweisen, die den höheren Druckkräften bei unvorhergesehenen Flutvorgängen Stand halten können.

Die geblechten Statorscheiben werden hergestellt, indem zunächst das Profil gestanzt und anschließend die einzelnen Schaufeln geschränkt werden. Während bei den bisherigen Statorscheiben mit durchgehendem Außenring beim Schränken so große Eigenspannungen durch elastische Verformungen in den Schaufeln auftraten, dass diese zum Teil nur elastisch verformt wurden, so dass die Scheiben anschließend nicht mehr verwendet werden konnten, wird durch das erfindungsgemäße Durchtrennen des Außenrings Abhilfe geschaffen. Indem der Außenring zwischen jeder Schaufel erfindungsgemäß durchtrennt wird, können sich die Spannungen abbauen. Die einzelnen Außenringelemente oder Kreisringausschnitte stehen nach dem Schränkvorgang zwar zunächst schief, sie können anschließend jedoch gerichtet werden. Durch den betreffenden Richtvorgang kann im Nachhinein die gewünschte Torsion mittels plastischer Verformung durch leichtes Überbiegen erzielt werden, was bisher angesichts des durchgehenden Außenrings nicht möglich war. Mit dem Durchtrennen des Außenrings wird die Stabilität der Statorscheiben allenfalls geringfügig beeinflusst. Bei der üblichen Fixierung der Statorscheiben durch Distanzringe am Außenring ergibt sich jedoch praktisch keine höhere Gefahr eines Durchbiegens der Statorscheiben. Dennoch ist grundsätzlich auch denkbar, zur weiteren Stabilisierung der Statorscheiben die zunächst voneinander getrennten Kreisringausschnitte des Außenrings nach dem Richtvorgang beispielsweise durch Nieten, Schweißen oder Umspritzen mit Kunststoff wieder zu verbinden.

Durch das erfindungsgemäße Durchtrennen des Außenrings der Statorscheiben können auch stärkere Bleche zu Statorscheiben verarbeitet werden, da diese durch das Durchtrennen richtbar werden. Dies ermöglicht es, den bestmöglichen Kompromiss zwischen Durchbiegung und Saugvermögen zu finden, und zwar auch bei größeren Statorscheibendurchmessern. Damit kann auch bei größeren Vakuumpumpen bzw. größeren Turbomolekularpumpen der Kostenvorteil geblechter Statorscheiben genutzt werden.

Die Erfindung wird im Folgenden anhand eines Ausführungsbeispiels unter Bezugnahme auf die Zeichnung näher erläutert; in dieser zeigen:
- Fig. 1: eine schematische Darstellung einer beispielhaften Ausführungsform einer Vakuumpumpe, bei der erfindungsgemäße Statorscheiben einsetzbar sind,
- Fig. 2: eine schematische Draufsicht eines halbkreisförmigen Teils einer aus zwei solchen halbkreisförmigen Teilen bestehenden beispielhaften Ausführungsform einer erfindungsgemäßen Statorscheibe, und
- Fig. 3: eine schematische Ansicht des halbkreisförmigen Statorscheibenteils gemäß Fig. 2 in Richtung des Pfeils A der Fig. 2.

Die in Fig. 1 gezeigte Vakuumpumpe 10 umfasst einen von einen Einlassflansch 12 umgebenen Pumpeneinlass 14 sowie mehrere Pumpstufen zur Förderung des an dem Pumpeneinlass 14 anstehenden Gases zu einem in Fig. 1 nicht dargestellten Pumpenauslass. Die Vakuumpumpe 10 umfasst einen Stator mit einem statischen Gehäuse 16 und einen in dem Gehäuse 16 angeordneten Rotor mit einer um eine Rotationsachse18 drehbar gelagerten Rotorwelle 20.

Die Vakuumpumpe 10 ist als Turbomolekularpumpe ausgebildet und umfasst mehrere pumpwirksam miteinander in Serie geschaltete turbomolekulare Pumpstufen mit mehreren mit der Rotorwelle 20 verbundenen turbomolekularen Rotorscheiben 22 und mehreren in axialer Richtung zwischen den Rotorscheiben 22 angeordneten und in dem Gehäuse 16 festgelegten turbomolekularen Statorscheiben 24, die durch Distanzringe 26 in einem gewünschten axialen Abstand zueinander gehalten sind. Die Rotorscheiben 22 und Statorscheiben 24 stellen in einem Schöpfbereich 28 eine in Richtung des Pfeils 30 gerichtete axiale Pumpwirkung bereit.

Die Vakuumpumpe 10 umfasst zudem drei in radialer Richtung ineinander angeordnete und pumpwirksam miteinander in Serie geschaltete Holweck-Pumpstufen. Der rotorseitige Teil der Holweck-Pumpstufen umfasst eine mit der Rotorwelle 20 verbundene Rotornabe 32 und zwei an der Rotornabe 32 befestigte und von dieser getragene zylindermantelförmige Holweck-Rotorhülsen 34, 36, die koaxial zu der Rotorachse 18 orientiert und in radialer Richtung ineinander geschachtelt sind. Ferner sind zwei zylindermantelförmige Holweck-Statorhülsen 38, 40 vorgesehen, die ebenfalls koaxial zu der Rotationsachse 18 orientiert und in radialer Richtung ineinander geschachtelt sind. Die pumpaktiven Oberflächen der Holweck-Pumpstufen sind jeweils durch die einander unter Ausbildung eines engen radialen Holweck-Spalts gegenüberliegenden radialen Mantelflächen jeweils einer Holweck-Rotorhülse 34, 36 und einer Holweck-Statorhülse 38, 40 gebildet. Dabei ist jeweils eine der pumpaktiven Oberflächen glatt ausgebildet, im vorliegenden Fall die der Holweck-Rotorhülse 34 bzw. 36, und die gegenüberliegende pumpaktive Oberfläche der Holweck-Statorhülse 38, 40 weist eine Strukturierung mit schraubenlinienförmig um die Rotationsachse 18 herum in axialer Richtung verlaufenden Nuten auf, in denen durch die Rotation des Rotors das Gas vorangetrieben und dadurch gepumpt wird.

Die drehbare Lagerung der Rotorwelle 20 wird durch ein Wälzlager 42 im Bereich des Pumpenauslasses und ein Permanentmagnetlager 44 im Bereich des Pumpeneinlasses 14 bewirkt.

Das Permanentmagnetlager 44 umfasst eine rotorseitige Lagerhälfte 46 und eine statorseitige Lagerhälfte 48, die jeweils einen Ringstapel aus mehreren in axialer Richtung aufeinandergestapelten permanentmagnetischen Ringen 50, 52 umfassen, wobei die Magnetringe 50, 52 unter Ausbildung eines radialen Lagespalts 54 einander gegenüberliegen.

Innerhalb des Permanentmagnetlagers 44 ist ein Not- oder Fanglager 56 vorgesehen, das als ungeschmiertes Wälzlager ausgebildet ist und im normalen Betrieb der Vakuumpumpe ohne Berührung leer läuft und erst bei einer übermäßigen radialen Auslenkung des Rotors gegenüber dem Stator in Eingriff gelangt, um einen radialen Anschlag für den Rotor zu bilden, der eine Kollision der rotorseitigen Strukturen mit den statorseitigen Strukturen verhindert.

In Bereich des Wälzlagers 42 ist an der Rotorwelle 20 eine konische Spritzmutter 58 mit einem zu dem Wälzlager 42 hin zunehmenden Außendurchmesser vorgesehen, die mit einem Abstreifer eines mehrere mit einem Betriebsmittel, wie zum Beispiel einem Schmiermittel, getränkte saugfähige Scheiben 60 umfassenden Betriebsmittelspeichers in gleitendem Kontakt steht. Im Betrieb wird das Betriebsmittel durch kapillare Wirkung von dem Betriebsmittelspeicher über den Abstreifer auf die rotierende Spritzmutter 58 übertragen und infolge der Zentrifugalkraft entlang der Spritzmutter 58 in Richtung des größer werdenden Außendurchmessers der Spritzmuter 58 zu dem Wälzlager 42 hin gefördert, wo es zum Beispiel eine schmierende Funktion erfüllt.

Die Vakuumpumpe umfasst einen Antriebsmotor 62 zum drehenden Antreiben des Rotors, dessen Läufer durch die Rotorwelle 20 gebildet ist. Eine Steuereinheit 64 steuert den Antriebsmotor 62 an.

Die turbomolekularen Pumpstufen stellen in dem Schöpfbereich 28 eine Pumpwirkung in Richtung des Pfeils 30 bereit.

Fig. 2 zeigt in schematischer Draufsicht einen halbkreisförmigen Teil einer aus zwei solchen halbkreisförmigen Teilen bestehenden beispielhaften Ausführungsform einer erfindungsgemäßen Statorscheibe 24 für eine Vakuumpumpe. Eine solche Statorscheibe 24 kann beispielsweise in einer Vakuumpumpe 10 bzw. Turbomolekularpumpe eingesetzt werden, wie sie im Zusammenhang mit der Fig. 1 beschrieben wurde. In Fig. 3 ist der halbkreisförmige Statorscheibenteil gemäß Fig. 2 nochmals in einer schematische Ansicht in Richtung des Pfeils A wiedergegeben.

Die Statorscheibe 24 umfasst einen Innenring 66 und einen Außenring 68 sowie zwischen diesen angeordnete Statorschaufeln 70, die jeweils über innere Stege 72 und äußere Stege 74 mit dem Innenring 66 bzw. dem Außenring 68 verbunden sind.

Dabei ist die Statorscheibe 24 aus einem durch ein Blech gebildeten Grundkörper als geblechte Statorscheibe mit geschränkten Statorschaufeln 70 und einem in Umfangsrichtung in eine der Anzahl der Statorschaufeln 70 entsprechende Anzahl von voneinander getrennten Kreisringausschnitten 76 unterteilten Außenring 68 ausgeführt.

Wie anhand der Fig. 2 zu erkennen ist, sind die voneinander getrennten Kreisringausschnitte 76 des Außenrings 68 jeweils über einen einzigen äußeren Steg 74 mit einer jeweiligen Statorschaufel 70 verbunden. Die voneinander getrennten Kreisringausschnitte 76 des Außenrings 68 sind hierbei jeweils radial mit der betreffenden Statorschaufel 70 ausgerichtet.

Im vorliegenden Fall sind die in Umfangsrichtung aufeinanderfolgenden Kreisringausschnitte 76 des Außenrings 68 durch radiale Schlitze 78 voneinander getrennt.

Die voneinander getrennten Kreisringausschnitte 76 des Außenrings 68 der fertiggestellten Statorscheibe 24 sind zueinander parallel in einer gemeinsamen Ebene angeordnet

Zur Herstellung einer entsprechenden Statorscheibe 24 wird gemäß einer beispielhaften Ausgestaltung des erfindungsgemäßen Verfahrens die Statorscheibe 24 aus einem durch ein Blech gebildeten Grundkörper als geblechte Statorscheibe mit einem Innenring 66, einem Außenring 68 sowie zwischen diesen angeordneten Statorschaufeln 70 gefertigt, die jeweils über innere Stege 72 und äußere Stege 74 mit dem Innenring 66 bzw. dem Außenring 68 verbunden sind.

Der Außenring 68 der Statorscheibe 24 wird in Umfangsrichtung in eine der Anzahl der Statorschaufeln 70 entsprechende Anzahl von voneinander getrennten Kreisringausschnitten 76 unterteilt. Die Statorschaufeln 70 werden geschränkt und anschließend gerichtet, um den gewünschten Schränkwinkel der Statorschaufeln 70 einzustellen und die voneinander getrennten Kreisringausschnitte 76 des Außenrings 68 in deren Ausgangslage zurückzuführen, in der sie zumindest im Wesentlichen wieder zueinander parallel in einer gemeinsamen Ebene liegen.

Dabei kann der Außenring 68 der Statorscheibe 24 vor oder nach dem Schränken der Statorschaufeln 70 in eine der Anzahl der Statorschaufeln 70 entsprechende Anzahl von voneinander getrennten Kreisringausschnitten 76 unterteilt werden.

Das Richten der Statorschaufeln 70 erfolgt unter Aufrechterhaltung der mit dem Schränken der Statorschaufeln 70 bewirkten Torsion der Stege 72, 74.

Dazu können zum Richten der Statorschaufeln 70 die dem Innenring 66 benachbarten Kanten 80 der Statorschaufeln 70 jeweils durch insbesondere zwei punktförmige Elemente eines Richtwerkzeugs (nicht dargestellt) fixiert und an den dem Außenring 68 benachbarten Kanten 62 der Statorschaufeln 70 jeweils insbesondere zwei punktförmige Elemente des Richtwerkzeugs positioniert werden, über die durch axialen Druck die erforderliche Torsion der Statorschaufeln 70 herbeigeführt wird.

Zur Einstellung des gewünschten Schränkwinkels der Statorschaufeln 70 sowie zum Zurückführen der voneinander getrennten Kreisringausschnitte 76 des Außenrings 68 in deren Ausgangslage können die Statorschaufeln 70 beim Richten leicht überdreht werden.

Die Statorscheibe 24 kann insbesondere durch Stanzen, Schneiden, Lasern oder Fräsen in eine der Anzahl der Statorschaufeln 70 entsprechende Anzahl von voneinander getrennten Kreisringausschnitten 76 unterteilt werden. Dabei kann die Unterteilung des Außenrings 68 der Statorscheibe 24 in die in Umfangsrichtung aufeinanderfolgenden Kreisringausschnitte 76 insbesondere durch schlitzartige radiale Aussparungen bzw. radiale Schlitze 78 erfolgen.

Die Zwischenräume oder Unterbrechungen zwischen den Segmenten des Außenringes müssen aber nicht schlitzartig sein. Auch ist keine oder zumindest keine durchgehend radiale Erstreckung dieser Zwischenräume bzw. Unterbrechungen zwingend. Ausgestaltung und Form der Zwischenräume bzw. Unterbrechungen sind grundsätzlich beliebig und insbesondere in Abhängigkeit von der Dicke des verwendeten Bleches und den Abmessungen der Statorscheibe zu wählen.

Bei einer üblichen Fixierung der Statorscheibe 24 durch Distanzringe am Außenring 68 ergeben sich praktisch keine wesentlichen Einbußen hinsichtlich der Steifigkeit der Statorscheibe 24 und entsprechend praktisch keine Erhöhung der Gefahr eines Durchbiegens der Statorscheibe. Zur Erhöhung der Stabilität der Statorscheibe 24 ist jedoch grundsätzlich auch denkbar, dass die in Umfangsrichtung aufeinanderfolgenden Kreisringausschnitte 76 der Statorscheibe 24 nach dem Richten der Statorschaufeln 70 beispielsweise durch Nieten, Schweißen, Umspritzen mit Kunststoff oder dergleichen bearbeitet und/oder auch wieder miteinander verbunden werden.

### Bezugszeichenliste

- 10: Vakuumpumpe
- 12: Einlassflansch
- 14: Pumpeneinlass
- 16: Gehäuse
- 18: Rotationsachse
- 20: Rotorwelle
- 22: Rotorscheibe
- 24: Statorscheibe
- 26: Distanzring
- 28: Schöpfbereich
- 30: Pfeil
- 32: Rotornabe
- 34: Holweck-Rotorhülse
- 36: Holweck-Rotorhülse
- 38: Holweck-Statorhülse
- 40: Holweck-Statorhülse
- 42: Wälzlager
- 44: Permanentmagnetlager
- 46: rotorseitige Lagerhälfte
- 48: statorseitige Lagerhälfte
- 50: permanentmagnetischer Ring
- 52: permanentmagnetischer Ring
- 54: radialer Lagerspalt
- 56: Not- oder Fanglager
- 58: konische Spritzmutter
- 60: saugfähige Scheibe
- 62: Antriebsmotor
- 64: Steuereinheit
- 66: Innenring
- 68: Außenring
- 70: Statorschaufel
- 72: innerer Steg
- 74: äußerer Steg
- 76: Kreisringausschnitt
- 78: radialer Schlitz, radiale Aussparung
- 80: innere Kante
- 82: äußere Kante

## Patentansprüche

1. Statorscheibe (24) für eine Vakuumpumpe (10), insbesondere für eine Turbomolekularpumpe, mit einem Innenring (66) und einem Außenring (68) sowie zwischen diesen angeordneten Statorschaufeln (70), die jeweils über Stege (72, 74) mit dem Innenring (66) und dem Außenring (68) verbunden sind, wobei die Statorscheibe (24) als geblechte Statorscheibe mit geschränkten Statorschaufeln (70) ausgeführt ist und wobei die Statorscheibe **dadurch gekennzeichnet ist, dass** sie einen in Umfangsrichtung in eine der Anzahl der Statorschaufeln (70) entsprechende Anzahl von voneinander getrennten Kreisringausschnitten (76) unterteilten oder nur an jeder zweiten Statorschaufel (70) unterteilten Außenring (68) aufweist.

2. Statorscheibe nach Anspruch 1,
**dadurch gekennzeichnet, dass** die voneinander getrennten Kreisringausschnitte (76) des Außenrings (68) jeweils über zumindest einen Steg (74) mit einer Statorschaufel (70) verbunden sind.

3. Statorscheibe nach Anspruch 1 oder 2,
**dadurch gekennzeichnet, dass** die voneinander getrennten Kreisringausschnitte (76) des Außenrings (68) jeweils radial mit einer Statorschaufel (70) ausgerichtet sind.

4. Statorscheibe nach einem der vorstehenden Ansprüche,
**dadurch gekennzeichnet, dass** die in Umfangsrichtung aufeinander folgenden Kreisringausschnitte (76) des Außenrings (68) durch radiale Schlitze (78) voneinander getrennt sind.

5. Statorscheibe nach einem der vorstehenden Ansprüche,
**dadurch gekennzeichnet, dass** die voneinander getrennten Kreisringausschnitte (76) des Außenrings (68) zueinander parallel in einer gemeinsamen Ebene angeordnet sind.

6. Verfahren zur Herstellung einer Statorscheibe (24) für eine Vakuumpumpe, insbesondere für eine Turbomolekularpumpe, bei dem die Statorscheibe (24) aus einem durch ein Blech gebildeten Grundkörper als geblechte Statorscheibe mit einem Innenring (66), einem Außenring (68) sowie zwischen diesen angeordneten Statorschaufeln (70) gefertigt wird, die jeweils über Stege (72, 74) mit dem Innenring (66) und dem Außenring (68) verbunden sind, wobei der Außenring (68) der Statorscheibe (24) in Umfangsrichtung in eine der Anzahl der Statorschaufeln (70) entsprechende Anzahl von voneinander getrennten Kreisringausschnitten (76) oder nur an jeder zweiten Statorschaufel (70) unterteilt wird, die Statorschaufeln (70) geschränkt werden und die Statorschaufeln (70) anschließend gerichtet werden, um den gewünschten Schränkwinkel der Statorschaufeln (70) einzustellen und die voneinander getrennten Kreisringabschnitte (76) des Außenrings (68) in deren Ausgangslage zurückzuführen, in der sie zumindest im Wesentlichen wieder zueinander parallel in einer gemeinsamen Ebene liegen.

7. Verfahren nach Anspruch 6,
**dadurch gekennzeichnet, dass** der Außenring (68) der Statorscheibe (24) vor dem Schränken der Statorschaufeln (70) in die voneinander getrennten Kreisringausschnitte (76) unterteilt wird.

8. Verfahren nach Anspruch 6,
**dadurch gekennzeichnet, dass** der Außenring (68) der Statorscheibe (24) nach dem Schränken der Statorschaufeln (70) in die voneinander getrennten Kreisringausschnitte (76) unterteilt wird.

9. Verfahren nach einem der Ansprüche 6 bis 8,
**dadurch gekennzeichnet, dass** das Richten der Statorschaufeln (70) unter Aufrechterhaltung der mit dem Schränken der Statorschaufeln (70) bewirkten Torsion der Stege (72, 74) erfolgt.

10. Verfahren nach einem der Ansprüche 6 bis 9,
**dadurch gekennzeichnet, dass** zum Richten der Statorschaufeln (70) die dem Innenring (66) benachbarten Kanten (80) der Statorschaufeln (70) jeweils durch Elemente eines Richtwerkzeugs fixiert und an den dem Außenring (68) benachbarten Kanten (82) der Statorschaufeln (70) jeweils Elemente des Richtwerkzeugs positioniert werden, über die durch axialen Druck die erforderliche Torsion der Statorschaufeln (70) herbeigeführt wird.

11. Verfahren nach Anspruch 10,
**dadurch gekennzeichnet, dass** zur Einstellung des gewünschten Schränkwinkels der Statorschaufeln (70) sowie zum Zurückführen der voneinander getrennten Kreisringabschnitte (76) des Außenrings (68) in deren Ausgangslage die Statorschaufeln (70) beim Richten leicht überdreht werden.

12. Verfahren nach einem der Ansprüche 6 bis 11,
**dadurch gekennzeichnet, dass** die Statorscheibe (24) durch Stanzen, Schneiden, Lasern oder Fräsen in die voneinander getrennten Kreisringausschnitte (76) unterteilt wird.

13. Verfahren nach einem der Ansprüche 6 bis 12,
**dadurch gekennzeichnet, dass** der Außenring (68) der Statorscheibe (24) durch Ausbilden von schlitzartigen radialen Aussparungen (78) in die in Umfangsrichtung aufeinander folgenden Kreisringausschnitte (76) unterteilt wird.

14. Verfahren nach einem der Ansprüche 6 bis 13,
**dadurch gekennzeichnet, dass** die in Umfangsrichtung aufeinander folgenden Kreisringausschnitte (76) der Statorscheibe (24) nach dem Richten der Statorschaufeln (70) durch Nieten, Schweißen, Umspritzen mit Kunststoff oder dergleichen stabilisiert und/oder wieder miteinander verbunden werden.

15. Vakuumpumpe (10), insbesondere Turbomolekularpumpe, mit einem mehrere in Richtung einer Rotorachse (18) aufeinanderfolgende Statorscheiben (24) umfassenden Stator und einem relativ zum Stator um die Rotorachse (18) drehbar gelagerten Rotor, der eine Rotorwelle (20) und mehrere auf der Rotorwelle (20) angeordnete, in axialer Richtung aufeinanderfolgende und zwischen den Statorscheiben (24) angeordnete Rotorscheiben (22) umfasst, wobei die Statorscheiben (24) und die Rotorscheiben (22) jeweils eine pumpaktive Struktur aufweisen und die Statorscheiben (24) gemäß einem der Ansprüche 1 bis 5 ausgeführt und/oder durch ein Verfahren nach einem der Ansprüche 6 bis 13 hergestellt sind.

## Claims

1. A stator disk (24) for a vacuum pump (10), in particular for a turbomolecular pump, having an inner ring (66) and an outer ring (68) as well as stator blades (70) which are arranged between them and which are connected to the inner ring (66) and to the outer ring (68) via respective webs (72, 74), wherein the stator disk (24) is configured as a laminated stator disk having stator blades (70) set at an angle; and wherein the stator disk is **characterized in that** it has an outer ring (68) which is divided in the peripheral direction into a number of mutually separate circular ring sections (76) corresponding to the number of stator blades (70) or which is only divided at every second stator blade (70).

2. A stator disk in accordance with claim 1,
**characterized in that**
the mutually separate circular ring sections (76) of the outer ring (68) are each connected to a stator blade (70) via at least one web (74).

3. A stator disk in accordance with claim 1 or claim 2,
**characterized in that**
the mutually separate circular ring sections (76) of the outer ring (68) are each radially aligned with a stator blade (70).

4. A stator disk in accordance with any one of the preceding claims,
**characterized in that**
the circular ring sections (76) of the outer ring (68) following one another in the peripheral direction are separated from one another by radial slits (78).

5. A stator disk in accordance with any one of the preceding claims,
**characterized in that**
the mutually separate circular ring sections (76) of the outer ring (68) are arranged in parallel with one another in a common plane.

6. A method of manufacturing a stator disk (24) for a vacuum pump, in particular for a turbomolecular pump, in which the stator disk (24) is produced from a base body formed by a metal sheet as a laminated stator disk having an inner ring (66), an outer ring (68) and stator blades (70) which are arranged between them and which are connected to the inner ring (66) and to the outer ring (68) via respective webs (72, 74), wherein the outer ring (68) of the stator disk (24) is divided in the peripheral direction into a number of mutually separate circular ring sections (76) corresponding to the number of stator blades (70) or is only divided at every second stator blade (70), wherein the stator blades (70) are set at an angle and the stator blades (70) are subsequently adjusted in order to set the desired setting angle of the stator blades (70) and to return the mutually separate circular ring sections (76) of the outer ring (68) into their starting positions in which they are at least substantially again disposed in parallel with one another in a common plane.

7. A method in accordance with claim 6,
**characterized in that**
the outer ring (68) of the stator disk (24) is divided into the mutually separate circular ring sections (76) before the setting at an angle of the stator blades (70).

8. A method in accordance with claim 6,
**characterized in that**
the outer ring (68) of the stator disk (24) is divided into the mutually separate circular ring sections (76) after the setting at an angle of the stator blades (70).

9. A method in accordance with any one of the claims 6 to 8,
**characterized in that**
the adjustment of the stator blades (70) takes place while maintaining the torsion of the webs (72, 74) effected by the setting at an angle of the stator blades (70).

10. A method in accordance with any one of the claims 6 to 9,
**characterized in that**,
to adjust the stator blades (70), the edges (80) of the stator blades (70) adjacent to the inner ring (66) are each fixed by elements of an adjustment tool and respective elements of the adjustment tool, via which the required torsion of the stator blades (70) is effected by an axial pressure, are positioned at the edges (82) of the stator blades (70) adjacent to the outer ring (68).

11. A method in accordance with claim 10,
**characterized in that**
the stator blades (70) are slightly overrotated on the adjustment to set the desired setting angle of the stator blades (70) and to return the mutually separate circular ring sections (76) of the outer ring (68) into their starting positions.

12. A method in accordance with any one of the claims 6 to 11,
**characterized in that**
the stator disk (24) is divided into the mutually separate circular ring sections (76) by stamping, cutting, lasering or milling.

13. A method in accordance with any one of the claims 6 to 12,
**characterized in that**
the outer ring (68) of the stator disk (24) is divided into the circular ring sections (76) following one another in the peripheral direction by forming slit-like radial cut-outs (78).

14. A method in accordance with any one of the claims 6 to 13,
**characterized in that**
the circular ring sections (76) of the stator disk (24) following one another in the peripheral direction are stabilized and/or are connected to one another again by riveting, welding, overmolding with plastic or the like after the adjustment of the stator blades (70).

15. A vacuum pump (10), in particular a turbomolecular pump, having a stator comprising a plurality of stator disks (24) following one another in the direction of a rotor axis (18) and having a rotor which is rotatably supported about the rotor axis (18) relative to the stator and which comprises a rotor shaft (20) and a plurality of rotor disks (22) which are arranged at the rotor shaft (20), which follow one another in the axial direction and which are arranged between the stator disks (24), with the stator disks (24) and the rotor disks (22) each having a structure acting as a pump and the stator disks (24) being configured in accordance with any one of the claims 1 to 5 and/or being manufactured by a method in accordance with any one of the claims 6 to 13.

## Revendications

1. Disque de stator (24) pour une pompe à vide (10), en particulier pour une pompe turbomoléculaire, comportant une bague intérieure (66) et une bague extérieure (68) ainsi que des aubes de stator (70) agencées entre celles-ci et reliées à la bague intérieure (66) et à la bague extérieure (68) par des barrettes respectives (72, 74), dans lequel le disque de stator (24) est réalisé sous forme de disque de stator feuilleté comportant des aubes de stator avoyées (70), et le disque de stator est **caractérisé en ce qu'**il comprend une bague extérieure (68) qui est subdivisée en direction périphérique en un nombre de portions en anneau circulaire (76), séparées les unes des autres, qui correspond au nombre d'aubes de stator (70), ou bien qui n'est subdivisée qu'au niveau d'une aube de stator (70) sur deux.

2. Disque de stator selon la revendication 1,
**caractérisé en ce que**
les portions en anneau circulaire (76) de la bague extérieure (68) séparées les unes des autres sont reliées chacune à une aube de stator (70) par au moins une barrette (74).

3. Disque de stator selon la revendication 1 ou 2,
**caractérisé en ce que**
les portions en anneau circulaire (76) de la bague extérieure (68) séparées les unes des autres sont orientées chacune radialement avec une aube de stator (70).

4. Disque de stator selon l'une des revendications précédentes,
**caractérisé en ce que**
les portions en anneau circulaire (76) de la bague extérieure (68) qui se suivent en direction périphérique sont séparées les unes des autres par des fentes radiales (78).

5. Disque de stator selon l'une des revendications précédentes,
**caractérisé en ce que**
les portions en anneau circulaire (76) de la bague extérieure (68) séparées les unes des autres sont agencées parallèlement les unes aux autres dans un plan commun.

6. Procédé de réalisation d'un disque de stator (24) pour une pompe à vide, en particulier pour une pompe turbomoléculaire, dans lequel le disque de stator (24) est réalisé sous forme de disque de stator feuilleté à partir d'un corps de base formé en tôle comportant une bague intérieure (66), une bague extérieure (68) ainsi que des aubes de stator (70) agencées entre celles-ci, qui sont reliées chacune à la bague intérieure (66) et à la bague extérieure (68) du disque de stator (24) par des barrettes respectives (72, 74), la bague extérieure (68) du disque de stator (24) est subdivisée en direction périphérique en un nombre de portions en anneau circulaire (76), séparées les unes des autres, qui correspond au nombre d'aubes de stator (70), ou bien elle n'est subdivisée qu'au niveau d'une aube de stator (70) sur deux, les aubes de stator (70) sont avoyées et ensuite les aubes de stator (70) sont redressées pour régler l'angle d'avoyage désiré des aubes de stator (70) et pour ramener les portions en anneau circulaire (76) de la bague extérieure (68) séparées les unes des autres jusque dans leur position de départ dans laquelle elles sont de nouveau au moins sensiblement parallèles les unes aux autres dans un plan commun.

7. Procédé selon la revendication 6,
**caractérisé en ce que**
avant l'avoyage des aubes de stator (70), la bague extérieure (68) du disque de stator (24) est subdivisée en les portions en anneau circulaire (76) séparées les unes des autres.

8. Procédé selon la revendication 6,
**caractérisé en ce que**
après l'avoyage des aubes de stator (70), la bague extérieure (68) du disque de stator (24) est subdivisée en les portions en anneau circulaire (76) séparées les unes des autres.

9. Procédé selon l'une des revendications 6 à 8,
**caractérisé en ce que**
le redressage des aubes de stator (70) s'effectue en maintenant la torsion des barrettes (72, 74) provoquée par l'avoyage des aubes de stator (70).

10. Procédé selon l'une des revendications 6 à 9,
**caractérisé en ce que**
pour le redressage des aubes de stator (70), les arêtes (80) des aubes de stator (70) avoisinant la bague intérieure (66) sont fixées chacune par des éléments d'un outil de redressage, et des éléments respectifs de l'outil de redressage sont positionnés sur les arêtes (82) des aubes de stator (70) avoisinant la bague extérieure (69), par lesquelles la torsion nécessaire des aubes de stator (70) est provoquée par une pression axiale.

11. Procédé selon la revendication 10,
**caractérisé en ce que**
pour régler l'angle d'avoyage désiré des aubes de stator (70) ainsi que pour ramener les portions en anneau circulaire (76) séparées les unes des autres de la bague extérieure (68) jusque dans leur position de départ, les aubes de stator (70) sont légèrement forcées en rotation lors du redressage.

12. Procédé selon l'une des revendications 6 à 11,
**caractérisé en ce que**
le disque de stator (24) est subdivisé en les portions en anneau circulaire (76) séparées les unes des autres par poinçonnage, par coupe, par coupe au laser ou par fraisage.

13. Procédé selon l'une des revendications 6 à 12,
**caractérisé en ce que**
la bague extérieure (68) du disque de stator (24) est subdivisée en les portions en anneau circulaire (76) qui se suivent en direction périphérique par réalisation d'échancrures radiales (78) en forme de fente.

14. Procédé selon l'une des revendications 6 à 13,
**caractérisé en ce que**
après le redressage des aubes de stator (70), les portions en anneau circulaire (76) du disque de stator (24) qui se suivent en direction périphérique sont stabilisées et/ou sont de nouveau reliées les unes aux autres par rivetage, par soudage, par surmoulage en matière plastique ou similaires.

15. Pompe à vide (10), en particulier pompe turbomoléculaire, comportant un stator qui comprend plusieurs disques de stator (24) qui se suivent en direction d'un axe de rotor (18) et un rotor monté mobile en rotation autour de l'axe de rotor (18) par rapport au stator, qui comprend un arbre de rotor (20) et plusieurs disques de rotor (22) qui sont agencés sur l'arbre de rotor (20), qui se suivent en direction axiale et qui sont agencés entre les disques de stator (24), les disques de stator (24) et les disques de rotor (22) présentant chacun une structure active en pompage et les disques de stator (24) sont réalisés selon l'une des revendications 1 à 5 et/ou par un procédé selon l'une des revendications 6 à 13.
